# FASCICULE DE BREVET EUROPEEN

(11) **EP 0 036 815 B1**
(45) Date de publication et mention de la délivrance du brevet: **19.09.1984**
(21) Numéro de dépôt: 81400442.0
(22) Date de dépôt: 20.03.1981
(51) Int. Cl.: H01H 1/08, H01H 29/00, F16C 32/00

(54) **Dispositif d'articulation d'une lame mobile pivotante sur son embase, et interrupteur comportant un tel dispositif**
Lagerungsvorrichtung für ein auf seiner Basis schwenkbares bewegbares Blatt und Schalter mit einer solchen Vorrichtung
Hingeable device for a movable blade pivoting on its base, and switch comprising such a device

(30) Priorité: 26.03.1980 FR 8006688
(43) Date de publication de la demande: 30.09.1981
(73) Titulaire: SOCAPEX, F-92153 Suresnes (FR)
(72) Inventeur: Holvoet, Gérard, F-75360 Paris Cedex 08 (FR); Legrand, Jacques, F-75360 Paris Cedex 08 (FR)
(74) Mandataire: Vesin, Jacques

## Description

La présente invention concerne un dispositif d'articulation d'une lame, mobile selon un mouvement angulaire, et pivotant sur son support. Un exemple d'une telle articulation se trouve, entre autres, dans les interrupteurs à contacts mouillés et à commande magnétique.

Pour concrétiser l'invention, celle-ci sera exposée en s'appuyant sur le cas d'un interrupteur électrique, sans que ceci ne présente un limitation au domaine de l'invention.

Les interrupteurs à contacts mouillés par un liquide conducteur, constitué le plus généralement par du mercure ou par un amalgame de mercure, sont connus dans la technique; ils sont fréquemment dénommés "ILM", interrupteurs à lames mouillées par le mercure, ou en anglais "mercury wetted switch". Cette catégorie d'interrupteurs électriques est, sous sa forme la plus généralement connue, constituée par un système de lames métalliques associées, dont une au moins présente une certaine souplesse, scellées dans une ampoule de verre à l'intérieur de laquelle a été introduite une quantité de mercure suffisante pour mouiller les lames. Ce type d'interrupteurs a pour principal avantage d'offrir un très bon contact électrique sans détérioration des surfaces qui entrent en contact puisqu'elles sont mouillées par le mercure, lequel régénère les surfaces des lames. Par contre, sous sa forme en ampoule de verre, ce type d'interrupteurs présente un certain nombre d'inconvénients parmi lesquels le fait que, pour obtenir une souplesse suffisante de la lame mobile, celle-ci doit avoir une certaine longueur alliée à une certaine minceur, ce qui aboutit à un dispositif relativement grand, de l'ordre de 2 cm de longueur, ce qui s'oppose à la tendance actuelle de la technologie, laquelle va dans le sens de la miniaturisation rendue nécessaire par la complexité croissante des systèmes électroniques tels que par exemple les centraux téléphoniques, ou les matériels professionnels.

Pour répondre aux besoins de l'industrie, les interrupteurs à lames mouillées doivent donc allier des dimensions petites, une sensibilité aux faibles courants de façon à pouvoir être commandés par exemple par des circuits intégrés, une insensibilité aux vibrations qui sont inclues dans toutes les normes de réception des matériels, et également pour des raisons de prix de revient, la nécessité qu'ils soient réalisés moyennant peu de réglages mécaniques, ce qui d'ailleurs entraîne une augmentation de leur fiabilité puisque moins il y a de réglages, moins il y a de causes de déréglages possibles.

Selon l'art antérieur, l'articulation de la lame mobile d'un interrupteur est réalisée soit par un élément de la lame doté de souplesse, soit par une articulation mécanique.

Divers types d'articulations mécaniques ont déjà été proposés qui ne fonctionnent de manière satisfaisante que si les pièces ont une bonne précision mécanique.

La demande de brevet allemand 2 106 321 propose un interrupteur à mercure comprenant un support de contact dont l'articulation est réalisée par un pièce formant axe coopérant avec un palier, du mercure assurant la continuité électrique entre l'axe et le palier. La présence d'un axe et d'un palier implique les contraintes d'une bonne précision mécanique.

Le brevet des Etats-Unis 2 295 602 divulgue un interrupteur dans lequel la commutation s'opère translation. Un élément de contact est solidaire d'une armature disposée dans un manchon et la tension superficielle du mercure exerce sur l'armature une force dirigée vers le bas, de manière à maintenir la région de contact de l'élément de contact en contact électrique étroit avec la région de contact d'un élément de contact arrière. Un tel interrupteur est relativement compliqué et n'est pas adaptable à une lame mobile pivotante.

Le brevet français 2 392 485 divulgue une articulation pour une pièce mobile en rotation mouillée par du mercure qui reste en contact permanent avec une électrode et est déplaçable de manière à faire contact soit avec l'une ou l'autre de deux autres électrodes. Elle est guidée par une cavité ce qui implique une certaine précision d'assemblage.

L'invention concerne un dispositif d'articulation d'une lame mobile dont le plan pivote selon un mouvement angulaire autour d'un axe de pivotement situé au niveau d'une embase, et qui ne présente pas les inconvénients précités.

Dans ce but, il est caractérisé en ce que la lame mobile est solidaire d'un flotteur comprenant ledit axe de pivotement et flottant sur un liquide contenu dans une cavité dans laquelle il est retenu par capillarité. et qui est pratiquée dans l'embase, la nature du matériau du flotteur et ses dimensions étant telles que la poussée d'Archimède exercée par le liquide est supérieure ou égale au poids de l'ensemble mobile constitué par le flotteur, la lame mobile et la pellicule qui mouille la lame mobile, l'équilibre des forces assurant à l'articulation un fonctionnement indépendant de sa position dans l'espace.

Les dimensions de la cavité doivent simplement permettre de retenir le mercure par capillarité et par conséquent elle n'a pas besoin d'être réalisée avec précision, ce qui simplifie la fabrication et abaisse les prix de revient.

L'invention sera mieux comprise et ses avantages ressortiront de la description d'un exemple de réalisation qui suit, laquelle s'appuie sur les figures suivantes qui représentent:
-figure 1: un exemple d'interrupteur à lames mobiles selon l'art connu;
-figure 2: le schéma de l'articulation selon l'invention;
-figure 3: vue en plan et en élévation de la cavité servant à l'articulation selon l'invention;
-figure 4: deux dispositifs de blocage de l'articulation selon l'invention;
-figure 5: vue en élévation de l'articulation et du flotteur dans le mercure.

La figure 1 représente un exemple d'interrupteur à lames mobiles selon l'art connu, qui a fait l'objet d'une demande de brevet par la demanderesse.

Dans ce type d'interrupteur, un socle 1 métallique est traversé par deux tiges 2 et 3 scellées au moyen de perles de verre, ces deux tiges 2 et 3 constituant les contacts dits de repos et de travail, et étant recourbées de façon à assurer un bon contact avec une lame 4 qui si trouve entre eux. Cette lame 4 est constituée d'un matériau ferromagnétique et elle est articulée à l'une de ses extrémités autour d'une charnière liquide 5 constituée par une certaine quantité de mercure qui mouille la lame 4 ainsi que deux tiges métalliques 6 et 7 parallèles entre elles et éloignées d'une distance très légèrement supérieure à l'épaisseur de la lame. L'ensemble de la lame 4, des tiges 6 et 7, ainsi que des contacts 2 et 3 sont mouillés par le mercure. Les connexions extérieures sont assurées par les tiges 2 et 3 qui passent à travers l'embase ainsi que par une troisième tige qui est appelée 1 également, sur la figure, parce qu'elle est en contact électrique avec l'embase 1. Ce type de relais est complété par un petit aimant 8 de polarisation, par un capot de fermeture, qui n'est pas représenté pour laisser voir l'intérieur du relais, et par une bobine de commande, qui n'est pas représentée également, et qui trouve place sous l'embase entre les connexions de sortie 1, 2 et 3.

Cet interrupteur à contacts mouillés présente un progrès par rapport aux interrupteurs connus et son fonctionnement donne pleinement satisfaction. Cependant, il nécessite un certain usinage de précision de façon à éviter le risque d'un grippage ou d'un coincement mécanique de la lame entre les deux tiges 6 et 7 qui assurent sa charnière liquide. En effet, la charnière liquide doit être assez bien réglée pour que le mercure assure un contact par pont entre les tiges 6 et 7 et la lame 4, et pour que la lame 4 soit maintenue dans cette charnière sans s'échapper au cours des vibration, ce réglage ne devant pas cependant s'opposer à la sensibilité de l'interrupteur.

La figure 2 représente le moyen d'articulation de la lame mobile tel qu'il est proposé au titre de l'invention.

Selon l'invention, la lame mobile 9 est solidaire d'une pièce 10 sur laquelle elle est rapportée par soudure, brasage, ou encore par tout autre moyen tel qu'une découpe en forme de T et un repoussage du métal. Cette pièce 10 ne fonctionne pas comme un axe de rotation - car il n'en a pas la précision d'usinage, et il n'est pas associé à des paliers - mais bien comme flotteur pour supporter la lame mobile 9 et permettre son déplacement angulaire. En effet, la pièce 10 qui est métallique flotte sur un bain de mercure 11 qui est maintenu en place par une cavité 12 aménagée dans une embase 13. Le flotteur 10 a une forme allongée puisqu'il est solidaire d'une lame, par sa tranche. Cependant, il peut avoir même longueur que la largeur de la lame, ou une longueur supérieure. La forme de sa section est indifférente, mais, si sa longueur est supérieure à la largeur de la lame, il est intéressant que les parties débordantes soient cylindriques, pour éviter les blocages mécaniques. Sur cette figure 2, l'embase 13 a la forme des embases de boîtiers d'encapsulation de semiconducteurs discrets du type transistor de signal, mais elle peut avoir tout autre forme convenant à la réalisation d'un interrupteur.

L'ensemble mobile de la palette 9 et du flotteur 10 solidaire est introduit dans la cavité 12 et flotte en équilibre indifférent dans le liquide conducteur dont est rempli cette cavité.

Il suffit pour obtenir ce résultat que le poids de l'ensemble mobile soit égal à la poussée d'Archimède exercée par le liquide sur le flotteur, ce qui implique que le matériau dont est constitué le flotteur ait une masse volumique plus faible que celle du liquide dans lequel il est immergé, à cause du poids supplémentaire imposé par la lame mobile qui elle, est hors du liquide.

Le calcul suivant effectué sur un exemple concret d'interrupteur montre que la lame 9 flotte bien dans le liquide conducteur grâce à son flotteur 10. Soit le mercure, de masse volumique 13,6 g/cm³, le liquide conducteur qui assure la flottaison de l'ensemble mobile. Soit une lame mobile, en fer-nickel à 78 %, de masse volumique 8,60 g/cm³, et de dimension 0,97 x 0,186 x 3,9 mm, cette lame mobile étant recouverte d'un film de mercure de 0,05 mm d'épaisseur. Soit enfin un flotteur en fer-nickel à 50 %, de masse volumique 8,25 g/cm³, de diamètre 0,61 mm sur une longueur de 7,5 mm. Le poids de l'ensemble mobile est de 18 mg pour le flotteur, 6 mg pour la palette, auxquels s'ajoutent 5 mg pour le mercure en surface de la palette. Le poids total est donc de 29 mg, cependent que la poussée d'Archimède exercée sur le flotteur est de 29,6 mg. Le poids de la palette est donc inférieur à la poussée d'Archimède exercée par le mercure et l'ensemble mobile flotte dans le mercure.

On remarquera que, le volume de la cavité 12 étant petit, et à condition que les surfaces de cette cavité et les surfaces de l'ensemble mobile soient mouillées par le mercure ainsi que les butées, celui-ci reste en place dans toutes les positions par rapport à la verticale du lieu, grâce aux forces de tension superficielles; la poussée d'Archimède s'exerce toujours sur le flotteur pour annuler le poids de l'ensemble mobile.

La condition de mouillabilité qui a été éconcée est facilement résolue si l'embase 13 dans laquelle est usinée la cavité 12 est métallique: il suffit alors de traiter les surfaces de la cavité 12 de façon à les rendre mouillables. En fait, l'embase 13 peut également comporter, à l'intérieur de la couronne extérieure, qui est toujours métallique en prévision de la fermeture par soudure électrique, une galette centrale qui est en céramique: il suffit alors de métalliser, au pinceau ou par tout procédé adéquat, les parois de la cavité 12 de façon à les rendre mouillables par le mercure.

La figure 3 représente la cavité 12 vue en plan et en coupe, dans la partie centrale de l'embase 13;

Sur la figure 2, la cavité a été représentée comme ayant une section à ses extrémités sensiblement carrée. En fait, il ne s'agit là que d'un exemple de réalisation; ce qui est important est essentiellement que les deux parois de la cavité laissent entre elles et le flotteur un jeu suffisant pour que le flotteur soit réellement entouré par le liquide, et ne se bloque pas, le fond de la cavité pouvant être indifféremment plan ou courbé, semi-cylindrique par exemple. En effet, la cavité 12 peut être soit usinée, par arrachement de copeaux, dans une embase 13 métallique, soit estampée dans du métal. Mais si l'embase 13 est en céramique, la cavité 12 peut être obtenue par frittage au cours de la réalisation de l'embase.

Cette cavité 12, dans une forme préférée de réalisation, est constituée de trois parties, une partie centrale et deux parties aux extrémités du flotteur. Les deux parties extrêmes 14 et 15 ont une dimension en largeur égale au diamètre du flotteur, augmentée d'un certain jeu tel que par exemple un tiers du diamètre du flotteur en plus, de façon à assurer un guidage suffisant de l'ensemble mobile, sans risque de coincement. La profondeur de ces deux parties extrêmes 14 et 15 doit être au moins égale au diamètre du flotteur. Ainsi, sans qu'on puisse dire qu'à proprement parler, les parties 14 et 15 de la cavité 12 constituent des paliers pour le flotteur, terme incorrect parce qu'un palier suppose une plus grande précision dans l'ajustement, on peut cependant affirmer que ces parties extrêmes 14 et 15 constituent des cages de guidage, destinées à empêcher un grippage ou un coincement de l'ensemble mobile, mais ces cages ne nécessitant pas une haute précision d'usinage.

La partie centrale 16 est celle qui constitue la réserve de mercure dans la cavité 12. Pour cela, sa largeur est notablement augmentée par rapport à celle des parties extrêmes 14 et 15 et elle est par exemple, de l'ordre de 50 % plus large que le diamètre de l'élément mobile. Sa profondeur est également augmentée en conséquence.

Lorsque l'élément mobile est mis en place dans la cavité 12 et que celle-ci est remplie de mercure, qui est jusqu'à présent le liquide conducteur le plus couramment utilisé, ainsi que ses amalgames, les forces de tension interne du mercure ainsi que la mouillabilité de celui-ci contre les parois de la cavité, dans ses parties externes 14 et 15, et la mouillabilité du mercure sur le flotteur 10, empêchent dans les faits le mercure de fuir par l'extérieur, ce qui fait qu'il n'est pas utile de refermer la cavité 12 à l'extérieur de l'embase 13.

La figure 4 représente deux exemples de moyens de fixation de l'ensemble mobile sur l'embase de l'interrupteur.

L'articulation de l'ensemble mobile étant assurée par un cylindre métallique qui flotte sur un bain de mercure, ce qui assure le fonctionnement de l'interrupteur à contacts mouillés, la prévention contre les chocs ou vibrations nécessite de prévoir des moyens pour empêcher le flotteur 10 de sortir de la cavité 12.

Pour cela, l'invention prévoit soit une plaquette métallique étroite telle que représentée en 17, laquelle ne recouvre que les parties externes 14 et 15 de la cavité 12, soit une plaquette métallique large telle que celle représentée en 18 qui recouvre la partie de la cavité 12 située entre la lame mobile 9 et le pourtour de l'embase 13.

L'ensemble des deux plaquettes étroites 17, ou des deux plaquettes larges 18, peut être remplacé par une pièce unique en forme de v, dont les deux branches constituent les deux plaquettes.

D'autres moyens équivalents sont prévus, mais une plaquettes étroite comme 17 présente l'avantage de n'assurer de frottement sur le flotteur 10 que selon une courte génératrice, c'est à dire que les frottements sont faibles. Par contre, une plaquette plus large comme celle représentée en 18, assure une fermeture plus complète de la cavité, ce qui est toujours une précaution utile pour éviter que le mercure ne ressorte de la cavité par suite de chocs brutaux par exemple.

La figure 5 représente l'articulation flottante de la lame mobile vue par une extrémité du dispositif.

La lame mobile 9 est soudée sur son flotteur 10 vu en bout, et elle flotte sur une petite quantité de mercure 11 à l'intérieur d'une cavité 12 creusée dans le socle 13 d'un interrupteur à contacts mouillés. Un élément métallique 17 empêche l'ensemble mobile lame et flotteur de sortir de sa cavité.

La figure 5 est destinée à mettre en évidence le fait que le flotteur 10 est dans un bain liquide, et que l'écartement des parois de la cavité ne permet pas de confondre ce dispositif d'articulation avec un axe mécanique, maintenu dans deux paliers.

L'exemple de réalisation qui a été décrit s'appuie sur le cas où le liquide conducteur est du mercure, parce que c'est encore le mercure et ses alliages qui sont actuellement les liquides les plus couramment utilisés. Cependant, ce type d'articulation mobile et sa réalisation restent valables et appartiennent au domaine de l'invention dans le cas où le liquide conducteur serait autre que du mercure. En particulier si le liquide conducteur est l'eutectique NaK, par exemple, eutectique entre sodium et potassium fondant à 5°; il suffit pour assurer le fonctionnement de ce dispositif d'articulation d'adapter les masses volumiques et les dimensions du flotteur à la masse volumique du liquide conducteur.

Le relais à contacts mouillés qui complète le dispositif d'articulation tel que décrit, est achevé au moyen d'électrodes dites de travail et de repos, qui traversent l'embase 13 assurant, d'un côté de l'embase les contacts extérieurs, et de l'autre côté de l'embase les contacts repos et travail avec la palette mobile 9. En outre, le contact commun sur la palette mobile 9 est pris directement sur l'embase 13 si celle-ci est métallique, ou au moyen d'une métalisation sérigraphiée si l'embase 13 est en céramique ou en matériau isolant. Le relais est également complété, selon les règles de l'homme de l'art, par un aimant de polarisation qui oriente préférentiellement la lame mobile vers l'un des deux contacts, ainsi que par des moyens de commande extérieurs, soit une bobine, soit un aimant mobile, et il est refermé par un capot hermétiquement scellé sur l'embase. D'autres caractéristiques et avantages de l'articulation selon l'invention ressortiront pour l'homme de l'art des revendications ci-après.

## Revendications

1. Dispositif d'articulation d'une lame mobile (9), dont le plan pivote selon un mouvement angulaire autour d'un axe de pivotement situé au niveau d'une embase (13), caractérisé en ce que la lame mobile (9) est solidaire d'un flotteur (10) comprenant ledit axe de pivotement et flottant sur un liquide (11) contenu dans une cavité (12) dans laquelle il est retenu par capillarité, et qui est pratiquée dans l'embase (13), la nature du matériau du flotteur (10) et ses dimensions étant telles que la poussée d'Archi- mède exercée par le liquide est supérieure ou égale au poids de l'ensemble mobile constitué par le flotteur (10), la lame mobile (9) et la pellicule de liquide qui mouille la lame mobile, l'équilibre des forces assurant à l'articulation un fonctionnement indépendant de sa position dans l'espace.

2. Dispositif d'articulation selon la revendication 1, caractérisé en ce que le liquide (11) est un liquide conducteur de l'électricité, lequel, en mouillant la surface de la lame mobile (9) la rend conductrice de l'électricité, ce qui permet d'ouvrir ou fermer un contact électrique entre la lame mobile (9) et au moins une électrode fixe.

3. Dispositif d'articulation selon la revendication 1, caractérisé en ce que le flotteur (10) est constitué par une pièce métallique, de longueur supérieure à la largeur de la lame mobile (9), et dont au moins les parties extérieures à la lame sont cylindriques.

4. Dispositif d'articulation selon la revendication 1, caractérisé en ce que le flotteur (10) est constitué par une pièce métallique, de longueur égale à la largeur de la lame mobile (9).

5. Dispositif d'articulation selon la revendication 1, caractérisé en ce que la cavité (12) contenant le liquide (11) est constituée d'une part de deux parties externes (14 et 15), de largeur supérieure au diamètre du flotteur (10) et de profondeur au moins égale à ce diamètre, ces parties externes faisant fonction de cages de guidage pour le flotteur (10), et, d'autre part, d'une partie centrale (16) de largeur égale à une fois et demi le diamètre du flotteur et de profondeur identique, cette partie centrale (16) faisant fonction de réservoir de liquide (11).

6. Dispositif d'articulation selon les revendications 1 et 2, caractérisé en ce que la cavité (12) est réalisée en un matériau mouillable par le liquide (11).

7. Dispositif d'articulation selon la revendication 1, caractérisé en ce que l'élément mobile, lame (9) et flotteur (10), est empêché de sortir de la cavité (12), par suite de chocs, au moyen d'au moins une plaquette métallique (17), soudée sur l'embase (13), et formant un pont au-dessus du flotteur, au moins dans les parties externes (14 et 15) de la cavité (12).

8. Dispositif d'articulation selon l'une quelconque des revendications 1 à 7, caractérisé en ce que le liquide (11) sur lequel flotte l'élément mobile, lame (9) et flotteur (10), est constitué par du mercure ou un amalgame de mercure.

9. Dispositif d'articulation selon l'une quelconque des revendications 1 à 7, caractérisé en ce que le liquide (11) sur lequel flotte l'élément mobile, lame (9) et flotteur (10), est constitué par un eutectique de sodium et de potassium, liquide à +5°C.

10. Interrupteur à contacts mouillés et à commande magnétique, caractérisé en ce qu'il comporte une lame mobile articulée selon l'une quelconque des dispositifs des revendications 1 à 9.

## Patentansprüche

1. Vorrichtung zur gelenkigen Lagerung einer beweglichen Lamelle (9), deren Ebene durch eine Winkelbewegung um eine Schwenkachse auf der Höhe eines Sockels (13) verschwenkbar ist, dadurch gekennzeichnet, daß die bewegliche Lamelle (9) fest verbunden ist mit einem Schwimmer (10), welcher die genannte Schwenkachse enthält und auf einer Flüssigkeit (11) schwimmt, die in einem Hohlraum (12) enthalten ist, in welchem sie durch Kapillarität festgehalten ist und der in dem Sockel (13) angebracht ist, wobei die Art des Materials des Schwimmers (10) und seine Abmessungen derart sind daß die durch die Flüssigkeit bewirkte Auftriebskraft größer als oder gleich dem Gewicht der beweglichen Einheit ist, die aus dem Schwimmer (10), der beweglichen Lamelle (9) und dem die bewegliche Lamelle benetzenden Flüssigkeitsfilm gebildet ist, wobei das Kräftegleichgewicht der Gelenklagerung eine Funktion verleiht, die unabhängig von ihrer Lage im Raume ist.

2. Gelenkvorrichtung nach Anspruch 1, dadurch gekennzeichnet, daß die Flüssigkeit (11) eine elektrisch leitfähige Flüssigkeit ist, welche die Oberfläche der beweglichen Lamelle (9) durch Benetzung elektrisch leitfähig macht, wodurch ein elektrischer Kontakt zwischen der beweglichen Lamelle (9) und wenigstens einer feststehenden Elektrode geöffnet oder geschlossen werden kann.

3. Gelenkvorrichtung nach Anspruch 1, dadurch gekennzeichnet, daß der Schwimmer (10) durch ein Metallteil gebildet ist, dessen Länge größer als die Breite der beweglichen Lamelle (9) ist und wovon wenigstens die auf der Außenseite der Lamelle liegenden Teile zylindrisch sind.

4. Gelenkvorrichtung nach Anspruch 1, dadurch gekennzeichnet, daß der Schwimmer (10) durch ein Metallteil gebildet ist, dessen Länge gleich der Breite der beweglichen Lamelle (9) ist.

5. Gelenkvorrichtung nach Anspruch 1, dadurch gekennzeichnet, daß der Hohlraum (12), welcher die Flüssigkeit (11) enthält, einerseits gebildet ist aus zwei äußeren Teilen (14 und 15), deren Breite größer als der Durchmesser des Schwimmers (10) ist und deren Tiefe wenigstens gleich diesem Durchmesser ist, wobei diese äußeren Teile die Funktion von Führungskäfigen für den Schwimmer (10) erfüllen, und zum anderen gebildet ist aus einem zentralen Teil (16), dessen Breite gleich dem anderthalbfachen Durchmesser des Schwimmers und dessen Tiefe dieselbe ist, wobei dieser zentrale Teil (16) die Funktion eines Flüssigkeitsreservoirs (11) besitzt.

6. Gelenkvorrichtung nach den Ansprüchen 1 und 2, dadurch gekennzeichnet, daß der Hohlraum (12) aus einem durch die Flüssigkeit (11) benetzbaren Material gebildet ist.

7. Gelenkvorrichtung nach Anspruch 1, dadurch gekennzeichnet, daß das bewegliche Element, die Lamelle (9) und der Schwimmer (10), am Austreten aus dem Hohlraum (12) infolge von Stößen durch wenigstens ein Metallplättchen (17) gehindert ist, welches auf den Sockel (13) geschweißt oder gelötet ist und oberhalb des Schwimmers eine Brücke bildet, und zwar wenigstens an den äußeren Teilen (14 und 15) des Hohlraumes (12).

8. Gelenkvorrichtung nach einem der Ansprüche 1 bis 7, dadurch gekennzeichnet, daß die Flüssigkeit (11), auf welcher das bewegliche Element schwimmt, nämlich die Lamelle (9) und der Schwimmer (10), aus Quecksilber oder Quecksilberamalgam gebildet ist.

9. Gelenkvorrichtung nach einem der Ansprüche 1 bis 7, dadurch gekennzeichnet, daß die Flüssigkeit (11), auf welcher das bewegliche Element schwimmt, nämlich die Lamelle (9) und der Schwimmer (10) aus einem Eutektikum aus Natrium und Kalium besteht, welches bei +5°C flüssig ist.

10. Unterbrecher mit benetzten Kontakten und magnetischer Steuerung, dadurch gekennzeichnet, daß er eine bewegliche Lamelle umfaßt, die wie bei einer der Vorrichtungen nach den Ansprüchen 1 bis 9 gelenkig gelagert ist.

## Claims

1. Device for the articulate mounting of a movable blade (9) whose plane pivots in an angular movement about a pivot axis at the level of a base (13), characterized in that the movable blade (9) is fixedly connected to a float (10) containing said pivot axis and floating on a liquid (11) contained in a cavity (12) in which it is retained by capillarity and which is formed in the base (13), the nature of the material of the float (10) and its dimensions being such that the buoyancy exerted by the liquid is greater or equal to the weight of the movable assembly constituted by the float (10), the movable blade (9) and the film of liquid which wets the movable blade, the equilibrium of the forces providing the articulation with a function independent of its position in space.

2. Articulation device according to claim 1, characterized in that the liquid (11) is an electrically conductive liquid which by wetting the surface of the movable blade (9) renders the latter electrically conductive, which permits opening or closing of an electrical contact between the movable blade (9) and at least one fixed electrode.

3. Articulation device according to claim 1, characterized in that the float (10) is formed by a metal member of length greater than the width of the movable blade (9) and of which at least the portions outside the blade are cylindrical.

4. Articulation device according to claim 1, characterized in that the float (10) is formed by a metal member whose length is equal to the width of the movable blade (9).

5. Articulation device according to claim 1, characterized in that the cavity (12) containing the liquid (11) is formed on the one hand by two outer portions (14 and 15) of width greater than the diameter of the float (10) and of depth at least equal to said diameter, said outer portions functioning as guide cages for the float (10), and on the other hand by a centre portion (16) of width equal to one and a half times the diameter of the float and of identical depth, said centre portion (16) functioning as liquid reservoir (11).

6. Articulation device according to claims 1 and 2, characterized in that the cavity (12) is made in a material wettable by the liquid (11).

7. Articulation device according to claim 1, characterized in that the movable element, the blade (9) and float (10), is prevented from coming out of the cavity (12) due to shocks by at least one metal plate (17) welded or soldered to the base (13) and forming above the float a bridge at least in the outer portions (14 and 15) of the cavity (12).

8. Articulation device according to any one of claims 1 to 7, characterized in that the liquid

(11) on which the mobile element, blade (9) and float (10), floats is formed by mercury or mercury amalgam.

9. Articulation device according to any one of claims 1 to 7, characterized in that the liquid (11) on which the mobile element, blade (9) and float (10), floats is formed by a eutectic of sodium and potassium which is liquid at +5°C.

10. Circuit breaker with wetted contacts and magnetic control, characterized in that it includes a movable blade articulately mounted in accordance with any one of the devices of claims 1 to 9.
